# EUROPÄISCHE PATENTSCHRIFT

(11) **EP 1 527 006 B1**
(45) Veröffentlichungstag und Bekanntmachung des Hinweises auf die Patenterteilung: **17.10.2007**
(21) Anmeldenummer: 03766402.6
(22) Anmeldetag: 15.07.2003
(51) Int. Cl.: B65H 18/26

(54) **VERFAHREN ZUM ÜBERFÜHREN EINES AUFFÜHRSTREIFENS EINER MATERIALBAHN AUF EINE WICKELVORRICHTUNG UND WICKELVORRICHTUNG**
METHOD FOR TRANSFERRING A FEED STRIP OF A MATERIAL WEB ONTO A WINDING DEVICE AND WINDING DEVICE
PROCEDE DE TRANSFERT D'UNE PATTE DE DEPART D'UNE BANDE DE MATERIAU SUR UN DISPOSITIF DE BOBINAGE ET DISPOSITIF DE BOBINAGE

(30) Priorität: 31.07.2002 DE 10234958
(43) Veröffentlichungstag der Anmeldung: 04.05.2005
(73) Patentinhaber: Voith Patent GmbH, 89522 Heidenheim (DE)
(72) Erfinder: DREFS, Wolfgang, 73460 Hüttlingen (DE); WETSCHENBACHER, Ewald, 73485 Zöbingen (DE); MADRZAK, Zygmunt, 89522 Heidenheim (DE); MAURER, Jörg, 89522 Steinheim (DE)
(86) Internationale Anmeldenummer: PCT/EP2003/050306
(87) Internationale Veröffentlichungsnummer: WO 2004/013023

(56) Entgegenhaltungen:
- DE-A- 10 030 199
- DE-A- 19 822 261

## Beschreibung

Die Erfindung betrifft ein Verfahren zum Überführen eines Aufführstreifens einer Materialbahn, insbesondere Papier- oder Kartonbahn, auf eine Wickelvorrichtung zum Aufwickeln der Materialbahn auf einen Tambour, bei der die Matetrialbahn bzw. der Aufführstreifen über eine Tragtrommel geführt und zwischen der Tragtrommel und dem Tambour ein Wickelspalt gebildet wird. Sie betrifft ferner eine Wickelvorrichtung gemäß dem Oberbegriff des Anspruchs 17.

Wickelvorrichtungen der zuvor genannten Art sind beispielsweise aus den Druckschriften DE 198 22 261 A1, DE 198 52 257 A1, DE 199 39 506 A1, WO 98/52858 und EP 0 483 092 B1 bekannt.

Der bisher übliche allgemeine Ablauf eines entsprechenden Aufführvorgangs an einer Papiermaschine umfasst die folgenden Schritte:
- Am Ende der Trockenpartie, d.h. am letzten Trockenzylinder, wird die Papierbahn bahnbreit in den Pulper oder Stoffauflöser gefahren.
- Beispielsweise mittels eines Spitzenschneiders wird ein Streifen geschnitten.
- Der Streifen wird vom letzten Trockenzylinder abgenommen und beispielsweise mittels einer Seilführung, Vakuumbändern, Luftblechen und/oder dergleichen auf eine Wickelvorrichtung oder Roller überführt.
- Der Streifen wird aufgeholt und stramm gezogen.
- Der Streifen wird auf volle Bahnbreite gefahren.

Als Klemmstelle für den Streifen dient hierbei der zwischen einer Tragtrommel und einem Leertambour gebildete Wickelspalt oder Nip.

Die Linienkraft im Nip wird durch Anpressung erzeugt, wobei der Leertambour entsprechend gegen die Tragtrommel oder die Tragtrommel entsprechend gegen den Leertambour gepresst wird.

Die Anpressung des Leertambours gegen die Tragtrommel bzw. der Tragtrommel gegen den Leertambour erfolgt üblicherweise mittels zweier Hydraulikzylinder, von denen einer auf der Führerseite und einer auf der Triebseite vorgesehen ist und die mit gleichem Druck beaufschlagt werden. Durch die gleichmäßige Anpressung bzw. gleiche Anpresskraft auf der Führerseite und der Triebseite ergibt sich ein über seine gesamte Breite geschlossener Nip.

Überdies ist bisher allgemein eine Aufführposition auf der Schiene oder zwischen der Wechselposition und der waagrechten Position auf der Schiene vorgesehen. Die Verteilung der Linienkraft ist bisher allgemein abhängig von den folgenden Größen:
- Höhe der Anpresskraft
- Wechselposition (Wechselwinkel)
- Steifigkeit von Tragtrommel und Tambour
- Ausführung der Oberflächen von Tragtrommel und Tambour (Stahl, Gummierung, Härte)
- Durchmesser von Tragtrommel und Tambour.

Dabei ist die Verteilung der Linienkraft bzw. Pressung bezüglich der Maschinenmitte bisher stets symmetrisch.

Beim Auf- oder Überführen des Aufführstreifens kann es insbesondere bei einer eingelaufenen gummierten Tragtrommel zu Problemen kommen. So bedeutet eine eingelaufende Tragtrommel eine Durchmesserreduzierung. Die Nipkraft bzw. Pressung ist an der betreffenden Stelle geringer, wobei im Extremfall der Nip an der betreffenden Stelle sogar offen sein kann, d.h. nicht mehr vollständig geschlossen ist. Der Überführstreifen kann dann nicht mehr gegriffen werden.

Der Erfindung liegt die Aufgabe zugrunde, ein verbessertes Verfahren sowie eine verbesserte Wickelvorrichtung der eingangs genannten Art zu schaffen, bei denen die zuvor genannten Probleme beseitigt sind. Dabei soll insbesondere sichergestellt sein, dass der Wickelspalt oder Nip an der Stelle, an der der Überführstreifen ankommt, in jedem Fall geschlossen ist.

Bezüglich des Verfahrens wird diese Aufgabe erfindungsgemäß dadurch gelöst, dass die Linienkraft im Wickelspalt beim Überführen des Aufführstreifes im Bereich des Aufführstreifens auf einen höheren Wert eingestellt wird als im restlichen Bereich des Wickelspaltes.

Wird der Aufführstreifen in einem der beiden seitlichen Randbereiche durch den Wickelspalt geführt, so wird bevorzugt die Linienkraft in dem betreffenden seitlichen Randbereich des Wickelspaltes auf einen höheren Wert eingestellt als in dem anderen seitlichen Randbereich. Dabei kann die Linienkraft in dem anderen seitlichen Randbereich insbesondere auch auf den Wert Null eingestellt werden.

Gemäß einer bevorzugten praktischen Ausgestaltung des erfindungsgemäßen Verfahrens wird die Linienkraft auf der Führerseite und auf der Triebseite des Wickelspaltes auf unterschiedlich hohe Werte eingestellt, wobei sie auf der Seite des Aufführstreifens auf den höheren Wert eingestellt wird.

Die Linienkraft im Wickelspalt kann beispielsweise über einen verfahrbaren bzw. verstellbaren Tambour und/oder über eine verfahrbare bzw. verstellbare Tragtrommel eingestellt werden.

Ist die Linienkraft im Wickelspalt über einen verfahrbaren bzw. verstellbaren Tambour einstellbar, so wird Vorteilhafterweise der Tambour im Bereich des Aufführstreifens stärker gegen die Tragtrommel gepresst als im restlichen Bereich des Wickelspaltes.

Der Tambour kann insbesondere auch bezüglich der Tragtrommel schräg gestellt werden.

Zweckmäßigerweise wird eine ortsfeste Tragtrommel eingesetzt.

Der Aufführstreifen kann beispielsweise im Primärbereich oder im Sekundärbereich der Wickelvorrichtung aufgeführt werden. Was unter einem solchen Primär- bzw. Sekundärbereich der Wickelvorrichtung zu verstehen ist, ist dem Fachmann geläufig und ergibt sich z.B. aus den eingangs genannten Druckschriften. So kann z.B. im Primärbereich ein neuer Tambour bereitgestellt und in eine Tambourwechselposition verbracht werden, in der er mit der Tragtrommel einen neuen Wickel-spalt bildet. Dazu kann z.B. eine Primär-Transporteinrichtung vorgesehen sein. Anschließend kann dann beispielsweise eine Sekundär-Transpörteinrichtung den neuen Tambour mit der angefangenen neuen Wickelrolle übernehmen.

Die Erfindung kann also beispielsweise bei einer solchen Wickelvorrichtung angewandt werden, wie sie in der EP 0 483 092 B1 beschrieben und bei der die Linienkraft im Wickelspalt über einen verfahrbaren bzw. verstellbaren Tambour einstellbar ist.

Gemäß einer alternativen zweckmäßigen Ausgestaltung des erfindungsgemäßen Verfahrens wird die Linienkraft im Wickelspalt über eine verfahrbare bzw. verstellbare Tragtrommel eingestellt.

Wird die Linienkraft im Wickelspalt über eine verfahrbare bzw. verstellbare Tragtrommel eingestellt, so wird bevorzugt die Tragtrommel im Bereich des Aufführstreifens stärker gegen den Tambour gepresst als im restlichen Bereich des Wickelspaltes.

Zweckmäßigerweise wird die Tragtrommel bezüglich des Tambours schräg gestellt.

Der Tambour kann insbesondere ortsfest bzw. zur Kompensation der Zunahme des Wickeldurchmessers verfahrbar sein.

Der Aufführstreifen kann entweder im Primärbereich oder im Sekundärbereich der Wickelvorrichtung aufgeführt werden.

Die Erfindung ist also insbesondere auch bei einer solchen Wickelvorrichtung anwendbar, wie sie z.B. in der WO 98/52858 beschrieben ist und bei der die Linienkraft im Wickelspalt über eine verfahrbare bzw. verstellbare Tragtrommel einstellbar ist.

Aufgrund des erfindungsgemäßen Verfahrens ist ein sicheres Schließen des Wickeilspalts oder Nips an der Stelle sichergestellt, an der der Überführstreifen ankommt. In den meisten Fällen wird der Überführstreifen auf der Führerseite zugeführt werden. Ein entsprechendes zuverlässiges Schließen des Nips wird insbesondere durch ein stärkeres Anpressen an der betreffenden Stelle des Wickelspaltes erreicht, wobei der Wickelspalt oder Nip auf der Gegenseite sogar geöffnet werden kann, d.h. auf der Gegenseite kann die Linienkraft auch auf den Wert Null reduziert werden.

Es wird also für eine asymmetrische Verteilung der Linienkraft gesorgt, wobei insbesondere die Linienkraft auf der Führerseite von der auf der Triebseite verschieden sein kann.

Auf der vom Aufführstreifen abgewandten Seite kann die Tragtrommel bzw. der Tambour schief gestellt werden. Auf der vom Aufführstreifen abgewandten Seite, z.B. der Triebseite, ergibt sich dann eine Linienkraft Null.

Beispielsweise in dem Fall, dass die Linienkraft im Wickelspalt über eine verfahrbare bzw. verstellbare Tragtrommel einstellbar ist, kann beispielsweise wie folgt vorgegangen werden:
Zum Öffnen der vom Aufführstreifen abgewandten Seite des Nips wird die Tragtrommel schief gestellt. Dies kann beispielsweise wie folgt geschehen:
   - Die Tragtrommel wird beispielsweise hydraulisch über Zylinder der Tragtrommelanpressung weggefahren, wobei die Position des Leertambours im Primärarm der Primärlagerung fixiert sein kann.
   - Alternativ kann die Tragtrommel über einen zusätzlichen Zylinder weggefahren werden.
   - Der Tambour kann beispielsweise über einen Elektroantrieb, beispielsweise einen Servomotor oder dergleichen weggefahren werden. Die Tragtrommel auf der betreffenden Seite kann gegen einen Anschlag fahren.

Der Aufführstreifen kann z.B. im Primärbereich (Position Leertambour im Primärarm fixiert) oder im Sekundärbereich (Position Leertambour durch Sekundärschlitten gegeben) aufgeführt werden.

Bei einem Aufführen im Primärbereich kann die Tragtrommel z.B. hydraulisch über Zylinder der Tragtrommelanpressung auf der vom Aufführstreifen abgewandten Seite, z.B. der Triebseite, weggefahren werden, wodurch sich ein entsprechender Spalt ergibt. Es kann auch die Tragtrommel auf der vom Aufführstreifen abgewandten Seite, z.B. der Triebseite, gegen einen Anschlag fahren, wodurch sich ebenfalls wieder ein entsprechender Spalt ergibt.

Beim Aufführen des Aufführstreifens im Sekundärbereich kann die Tragtrommel auf der vom Aufführstreifen abgewandten Seite, insbesondere der Triebseite, beispielsweise wieder hydraulisch über Zylinder der Tragtrommelanpressung weggefahren werden, wodurch sich ein entsprechender Spalt ergibt. Es kann auch der Sekundärschlitten auf der vom Aufführstreifen abgewandten Seite, z.B. der Triebseite, soweit weggefahren werden, dass die Tragtrommel auf der vom Aufführstreifen abgewandten Seite gegen einen Anschlag fährt, wodurch sich wieder ein entsprechender Spalt ergibt.

Auch dann, wenn die Linienkraft im Wickelspalt über einen verfahrbaren bzw. verstellbaren Tambour einstellbar ist, kann das Aufführen beispielsweise wieder im Primärbereich oder im Sekundärbereich der Wickelvorrichtung erfolgen.

Bei einem Aufführen im Primärbereich (Leertambour im Primärschlitten geklemmt/Primärschlitten relativ zum Primärarm der Primärlagerung beweglich) sind beispielsweise die folgenden Schritte denkbar:
- Der Primärschlitten wird beispielsweise hydraulisch auf der vom Aufführstreifen abgewandten Seite, z.B. der Triebseite, weggefahren, wodurch sich ein entsprechender Spalt ergibt.
- Der Primärschlitten wird auf Anschlag gefahren, wodurch sich wieder ein entsprechender Spalt ergibt.

Bei einem solchen Aufführen im Primärbereich kann generell der Tambourhalter etwas geöffnet werden.

Beim Aufführen im Sekundärbereich (Leertambour im Sekundärschlitten geklemmt) kann im vorliegenden Fall einer entsprechenden Beeinflussung der Linienkraft über den verfahrbaren bzw. verstellbaren Tambour z.B. wie folgt vorgegangen werden:
- Der Sekundärschlitten wird beispielsweise hydraulisch von der Tragtrommel auf der vom Aufführstreifen abgewandten Seite, z.B. auf der Triebseite, weggefahren, wodurch sich ein entsprechender Spalt ergibt.
- Der Sekundärschlitten wird auf Anschlag gefahren, wodurch sich ein entsprechender Spalt ergibt.

Beim Aufführen im Sekundärbereich (Leertambour mittels Sekundärhebeln gegen Tragtrommel gepresst) kann beispielsweise auch wie folgt vorgegangen werden:
- Der Sekundärhebel wird nicht vollständig angelegt, um einen entsprechenden Spalt zu erhalten.
- Der Sekundärhebel wird auf Anschlag gefahren, um einen entsprechenden Spalt zu erhalten.

Beim Aufführen im Sekundärbereich kann bei einer entsprechenden Beeinflussung der Linienkraft über einen verfahrbaren bzw. verstellbaren Tambour also beispielsweise so vorgegangen werden, dass der Sekundärhebel bzw. Sekundärschlitten nicht vollständig angelegt wird, woraus folgt, dass der Leertambour nicht vollständig anliegt.

Die erfindungsgemäße Wickelvorrichtung ist entsprechend dadurch gekennzeichnet, dass zum Überführen eines Aufführstreifes der Materialbahn die Linienkraft im Wickelspalt im Bereich des Aufführstreifens auf einen höheren Wert einstellbar ist als im restlichen Bereich des Wickelspaltes.

Bevorzugte Ausführungsformen der erfindungsgemäßen Wickelvorrichtung sind in den Unteransprüchen angegeben.

Die Erfindung wird im folgenden anhand eines Ausführungsbeispiels unter Bezugnahme auf die Zeichnung näher beschrieben; in dieser zeigen:
- Figur 1: eine schematische Draufsicht einer Wickelvorrichtung gemäß dem Stand der Technik, bei der eine verfahrbare bzw. verstellbare Tragtrommel bis zum Überführen des Aufführstreifens auf den beiden Seiten mit gleich großen Anpresskräften gegen den Tambour gepresst wird,
- Figur 2: eine schematische Draufsicht einer erfindungsgemäßen Wickelvorrichtung, bei der die verfahrbare bzw. verstellbare Tragtrommel beim Überführen des Aufführstreifens auf der Seite des Aufführstreifens mit einer höheren Anpresskraft als auf der anderen Seite gegen den Tambour gepresst wird, wobei auf beiden Seiten jeweils eine Anpresskraft größer Null erzeugt wird, und
- Figur 3: eine schematische Draufsicht einer weiteren Ausführungsform der erfindungsgemäßen Wickelvorrichtung, wobei im vorliegenden Fall die Tragtrommeln jedoch schräg gestellt, d.h. der Wickelspalt auf der vom Überführstreifen abgewandten Seite geöffnet wird, so dass auf dieser Seite die Anpresskraft auf Null reduziert ist.

Figur 1 zeigt in schematischer Draufsicht eine Wickelvorrichtung 10 gemäß dem Stand der Technik, bei der eine verfahrbare bzw. verstellbare Tragtrommel 12 beim Überführen des Aufführstreifens auf den beiden Seiten mit gleich großen Anpresskräften F₁, F₂ gegen den Tambour 14 gepresst wird. Im zwischen der Tragtrommel 12 und dem Tambour 14 gebildeten Nip oder Wickelspalt 16 ergibt sich somit eine symmetrische Verteilung der Linienkraft LK.

Figur 2 zeigt in schematischer Draufsicht eine beispielhafte Ausführungsform einer erfindungsgemäßen Wickelvorrichtung 18 zum Aufwickeln einer Materialbahn, insbesondere Papier- oder Kartonbahn, auf einen Tambour 20, bei der die Materialbahn bzw. der Aufführstreifen wieder über eine Tragtrommel 22 geführt und zwischen der Tragtrommel 22 und dem Tambour 20 ein Wickelspalt 24 gebildet wird.

Beim vorliegenden Ausführungsbeispiel der erfindungsgemäßen Wickelvorrichtung 18 wird die verfahrbare bzw. verstellbare Tragtrommel 22 beim Überführen des Aufführstreifens auf der Seite des Aufführstreifens mit einer höheren Anpresskraft F₁ als auf der anderen Seite gegen den Tambour 20 gepresst. Im vorliegenden Fall wird auf beiden Seiten jeweils eine Anpresskraft größer Null erzeugt, was bedeutet, dass auch die gegenüber der Anpresskraft F₁ kleinere Anpresskraft F₂ auf der vom Aufführstreifen abgewandten Seite noch größer Null ist.
Figur 3 zeigt in schematischer Draufsicht eine weitere Ausführungsform der erfindungsgemäßen Wickelvorrichtung 18.

Im vorliegenden Fall wird die Tragtrommel 22 bezüglich des Tambours 20 jedoch schräg gestellt, so dass die Tragtrommel 22 nur noch auf der Seite des Aufführstreifens mit der Anpresskraft F₁ gegen den Tambour 20 gepresst wird, während der Wickelspalt 24 auf der vom Überführstreifen abgewandten Seite um den Betrag a geöffnet wird, so dass auf dieser Seite die Anpresskraft auf Null reduziert ist.

Auch im vorliegenden Fall ergibt sich somit wieder eine asymmetrische Verteilung der Linienkraft LK.

### Bezugszeichenliste

- 10: Wickelvorrichtung
- 12: Tragtrommel
- 14: Tambour
- 16: Wickelspalt, Nip
- 18: Wickelvorrichtung
- 20: Tambour
- 22: Tragtrommel
- 24: Wickelspalt, Nip

- LK: Linienkraft
- a: Betrag

## Patentansprüche

1. Verfahren zum Überführen eines Aufführstreifens einer Materialbahn, insbesondere Papier- oder Kartonbahn, auf eine Wickelvorrichtung (18) zum Aufwickeln der Materialbahn auf einen Tambour (20), bei der die Materialbahn bzw. der Aufführstreifen über eine Tragtrommel (22) geführt und zwischen der Tragtrommel (22) und dem Tambour (20) ein Wickelspalt (24) gebildet wird,
**dadurch gekennzeichnet,**
**dass** die Linienkraft (LK) im Wickelspalt (24) beim Überführen des Aufführstreifes im Bereich des Aufführstreifens auf einen höheren Wert eingestellt wird als im restlichen Bereich des Wickelspaltes (24).

2. Verfahren nach Anspruch 1,
**dadurch gekennzeichnet,**
**dass** der Aufführstreifen in einem der beiden seitlichen Randbereiche durch den Wickelspalt (24) geführt wird und dass die Linienkraft (LK) in dem betreffenden seitlichen Randbereich des Wickelspaltes (24) auf einen höheren Wert eingestellt wird als in dem anderen seitlichen Randbereich.

3. Verfahren nach Anspruch 2,
**dadurch gekennzeichnet,**
**dass** die Linienkraft (LK) in dem anderen seitlichen Randbereich auf den Wert Null eingestellt wird.

4. Verfahren nach Anspruch 2 oder 3,
**dadurch gekennzeichnet,**
**dass** die Linienkraft (LK) auf der Führerseite und auf der Triebseite des Wickelspaltes (24) auf unterschiedlich hohe Werte eingestellt wird, wobei sie auf der Seite des Aufführstreifens auf den höheren Wert eingestellt wird.

5. Verfahren nach einem der vorhergehenden Ansprüche,
**dadurch gekennzeichnet,**
**dass** die Linienkraft (LK) im Wickelspalt (24) über einen verfahrbaren bzw. verstellbaren Tambour (20) eingestellt wird.

6. Verfahren nach Anspruch 5,
**dadurch gekennzeichnet,**
**dass** der Tambour (20) im Bereich des Aufführstreifens stärker gegen die Tragtrommel (22) gepresst wird als im restlichen Bereich des Wickelspaltes (24).

7. Verfahren nach Anspruch 5 oder 6,
**dadurch gekennzeichnet,**
**dass** der Tambour (20) bezüglich der Tragtrommel (22) schräg gestellt wird.

8. Verfahren nach einem der Ansprüche 5 bis 7,
**dadurch gekennzeichnet,**
**dass** eine ortsfeste Tragtrommel (22) eingesetzt wird.

9. Verfahren nach einem der Ansprüche 5 bis 8,
**dadurch gekennzeichnet,**
**dass** der Aufführstreifen im Primärbereich der Wickelvorrichtung (18) aufgeführt wird.

10. Verfahren nach einem der Ansprüche 5 bis 8,
**dadurch gekennzeichnet,**
**dass** der Aufführstreifen im Sekundärbereich der Wickelvorrichtung (18) aufgeführt wird.

11. Verfahren nach einem der Ansprüche 1 bis 4,
**dadurch gekennzeichnet,**
**dass** die Linienkraft (LK) im Wickelspalt (24) über eine verfahrbare bzw. verstellbare Tragtrommel (22) eingestellt wird.

12. Verfahren nach Anspruch 11,
**dadurch gekennzeichnet,**
**dass** die Tragtrommel (22) im Bereich des Aufführstreifens stärker gegen den Tambour (20) gepresst wird als im restlichen Bereich des Wickelspaltes (24).

13. Verfahren nach Anspruch 11 oder 12,
**dadurch gekennzeichnet,**
**dass** die Tragtrommel (22) bezüglich des Tambours (20) schräg gestellt wird.

14. Verfahren nach einem der Ansprüche 11 bis 13,
**dadurch gekennzeichnet,**
**dass** der Tambour (20) ortsfest bzw. zur Kompensation der Zunahme des Wickeldurchmessers verfahrbar ist.

15. Verfahren nach einem der Ansprüche 11 bis 14,
**dadurch gekennzeichnet,**
**dass** der Aufführstreifen im Primärbereich der Wickelvorrichtung (18) aufgeführt wird.

16. Verfahren nach einem der Ansprüche 11 bis 14,
**dadurch gekennzeichnet,**
**dass** der Aufführstreifen im Sekundärbereich der Wickelvorrichtung (18) aufgeführt wird.

17. Wickelvorrichtung (18) zum Aufwickeln der Materialbahn, insbesondere Papier- oder Kartonbahn, auf einen Tambour (20), bei der die Materialbahn über eine Tragtrommel (22) geführt und zwischen der Tragtrommel (22) und dem Tambour (20) ein Wickelspalt (24) gebildet wird, insbesondere zur Durchführung des Verfahrens nach einem der vorhergehenden Ansprüche,
**dadurch gekennzeichnet,**
**dass** zum Überführen eines Aufführstreifes der Materialbahn auf die Wickelvorrichtung (18) die Linienkraft (LK) im Wickelspalt (24) im Bereich des Aufführstreifens auf einen höheren Wert einstellbar ist als im restlichen Bereich des Wickelspaltes (24).

18. Wickelvorrichtung nach Anspruch 17,
**dadurch gekennzeichnet,**
**dass** der Aufführstreifen in einem der beiden seitlichen Randbereiche durch den Wickelspalt (24) geführt und die Linienkraft (LK) in dem betreffenden seitlichen Randbereich des Wickelspaltes (24) auf einen höheren Wert einstellbar ist als in dem anderen seitlichen Randbereich.

19. Wickelvorrichtung nach Anspruch 18,
**dadurch gekennzeichnet,**
**dass** die Linienkraft (LK) in dem anderen seitlichen Randbereich auf den Wert Null einstellbar ist.

20. Wickelvorrichtung nach Anspruch 18 oder 19,
**dadurch gekennzeichnet,**
**dass** die Linienkraft (LK) auf der Führerseite und auf der Triebseite des Wickelspaltes (24) auf unterschiedlich hohe Werte einstellbar ist, wobei sie auf der Seite des Aufführstreifens auf den höheren Wert einstellbar ist.

21. Wickelvorrichtung nach einem der vorhergehenden Ansprüche,
**dadurch gekennzeichnet,**
**dass** die Linienkraft (LK) im Wickelspalt über einen verfahrbaren bzw. verstellbaren Tambour (20) einstellbar ist.

22. Wickelvorrichtung nach Anspruch 21,
**dadurch gekennzeichnet,**
**dass** der Tambour (20) im Bereich des Aufführstreifens stärker gegen die Tragtrommel (22) pressbar ist als im restlichen Bereich des Wickelspaltes (24).

23. Wickelvorrichtung nach Anspruch 21 oder 22,
**dadurch gekennzeichnet,**
**dass** der Tambour (20) bezüglich der Tragtrommel (22) schrägstellbar ist.

24. Wickelvorrichtung nach einem der Ansprüche 21 bis 23,
**dadurch gekennzeichnet,**
**dass** die Tragtrommel (22) ortsfest ist.

25. Wickelvorrichtung nach einem der Ansprüche 21 bis 24,
**dadurch gekennzeichnet,**
**dass** der Aufführstreifen im Primärbereich der Wickelvorrichtung (18) aufführbar ist.

26. Wickelvorrichtung nach einem der Ansprüche 21 bis 24,
**dadurch gekennzeichnet,**
**dass** der Aufführstreifen im Sekundärbereich der Wickelvorrichtung (18) aufführbar ist.

27. Wickelvorrichtung nach einem der Ansprüche 17 bis 20,
**dadurch gekennzeichnet,**
**dass** die Tragtrommel (22) verfahrbar bzw. verstellbar ist und die Linienkraft im Wickelspalt (24) über die Tragtrommel (22) einstellbar ist.

28. Wickelvorrichtung nach Anspruch 27,
**dadurch gekennzeichnet,**
**dass** die Tragtrommel (22) im Bereich des Aufführstreifens stärker gegen den Tambour (20) pressbar ist als im restlichen Bereich des Wickelspaltes (24).

29. Wickelvorrichtung nach Anspruch 27 oder 28,
**dadurch gekennzeichnet,**
**dass** die Tragtrommel (22) bezüglich des Tambours (20) schrägstellbar ist.

30. Wickelvorrichtung nach einem der Ansprüche 27 bis 29,
**dadurch gekennzeichnet,**
**dass** der Tambour (20) ortsfest bzw. zur Kompensation der Zunahme des Wickeldurchmessers verfahrbar ist.

31. Wickelvorrichtung nach einem der Ansprüche 27 bis 30,
**dadurch gekennzeichnet,**
**dass** der Aufführstreifen im Primärbereich der Wickelvorrichtung (18) aufführbar ist.

32. Wickelvorrichtung nach einem der Ansprüche 27 bis 30,
**dadurch gekennzeichnet,**
**dass** der Aufführstreifen im Sekundärbereich der Wickelvorrichtung (18) aufführbar ist.

## Claims

1. Method for transferring a feed strip of a material web, in particular a paper or board web, onto a winding device (18) for winding the material web onto a spool (20), in which the material web or the feed strip is led over a carrier drum (22) and a winding nip (24) is formed between the carrier drum (22) and the spool (20), **characterized in that** the line force (Lκ) in the winding nip (24) is set to a higher value in the region of the feed strip than in the remaining region of the winding nip (24) during the transfer of the feed strip.

2. Method according to Claim 1, **characterized in that** the feed strip is led through the winding nip (24) in one of the two lateral edge regions, and **in that** the line force (Lκ) is set to a higher value in the relevant lateral edge region of the winding nip (24) than in the other lateral edge region.

3. Method according to Claim 2, **characterized in that** the line force (LK) in the other lateral edge region is set to the value zero.

4. Method according to Claim 2 or 3, **characterized in that** the line force (LK) on the operator side and on the drive side of the winding nip (24) is set to differently high values, being set to the higher value on the side of the feed strip.

5. Method according to one of the preceding claims, **characterized in that** the line force (Lκ) in the winding nip (24) is set via a movable or displaceable spool (20).

6. Method according to Claim 5, **characterized in that** the spool (20) is pressed more firmly against the carrier drum (22) in the region of the feed strip than in the remaining region of the winding nip (24).

7. Method according to Claim 5 or 6, **characterized in that** the spool (20) is set obliquely with respect to the carrier drum (22).

8. Method according to one of Claims 5 to 7, **characterized in that** a stationary carrier drum (22) is used.

9. Method according to one of Claims 5 to 8, **characterized in that** the feed strip is fed in the primary region of the winding device (18).

10. Method according to one of Claims 5 to 8, **characterized in that** the feed strip is fed in the secondary region of the winding device (18).

11. Method according to one of Claims 1 to 4, **characterized in that** the line force (LK) in the winding nip (24) is set via a movable or displaceable carrier drum (22).

12. Method according to Claim 11, **characterized in that** the carrier drum (22) is pressed more firmly against the spool (20) in the region of the feed strip than in the remaining region of the winding nip (24).

13. Method according to Claim 11 or 12, **characterized in that** the carrier drum (22) is set obliquely with respect to the spool (20).

14. Method according to one of Claims 11 to 13, **characterized in that** the spool (20) is stationary or movable in order to compensate for the increase in the winding diameter.

15. Method according to one of Claims 11 to 14, **characterized in that** the feed strip is fed in the primary region of the winding device (18).

16. Method according to one of Claims 11 to 14, **characterized in that** the feed strip is fed in the secondary region of the winding device (18).

17. Winding device (18) for winding the material web, in particular a paper or board web, onto a spool (20), in which the material web is led over a carrier drum (22) and a winding nip (24) is formed between the carrier drum (22) and the spool (20), in particular for carrying out the method according to one of the preceding claims, **characterized in that**, in order to transfer a feed strip of the material web onto the winding device (18), the line force (LK) in the winding nip (24) can be set to a higher value in the region of the feed strip than in the remaining region of the winding nip (24).

18. Winding device according to Claim 17, **characterized in that** the feed strip is led through the winding nip (24) in one of the two lateral edge regions, and **in that** the line force (Lκ) is set to a higher value in the relevant lateral edge region of the winding nip (24) than in the other lateral edge region.

19. Winding device according to Claim 18, **characterized in that** the line force (LK) in the other lateral edge region is set to the value zero.

20. Winding device according to Claim 18 or 19, **characterized in that** the line force (LK) on the operator side and on the drive side of the winding nip (24) can be set to differently high values, being able to be set to the higher value on the side of the feed strip.

21. Winding device according to one of the preceding claims, **characterized in that** the line force (LK) in the winding nip can be set via a movable or displaceable spool (20).

22. Winding device according to Claim 21, **characterized in that** the spool (20) can be pressed more firmly against the carrier drum (22) in the region of the feed strip than in the remaining region of the winding nip (24).

23. Winding device according to Claim 21 or 22, **characterized in that** the spool (20) can be set obliquely with respect to the carrier drum (22).

24. Winding device according to one of Claims 21 to 23, **characterized in that** the carrier drum (22) is stationary.

25. Winding device according to one of Claims 21 to 24, **characterized in that** the feed strip can be fed in the primary region of the winding device (18).

26. Winding device according to one of Claims 21 to 24, **characterized in that** the feed strip can be fed in the secondary region of the winding device (18).

27. Winding device according to one of Claims 17 to 20, **characterized in that** the carrier drum (22) is movable or displaceable and the line force in the winding nip (24) can be set via the carrier drum (22).

28. Winding device according to Claim 27, **characterized in that** the carrier drum (22) can be pressed more firmly against the spool (20) in the region of the feed strip than in the remaining region of the winding nip (24).

29. Winding device according to Claim 27 or 28, **characterized in that** the carrier drum (22) can be set obliquely with respect to the spool (20).

30. Winding device according to one of Claims 27 to 29, **characterized in that** the spool (20) is stationary or movable in order to compensate for the increase in the winding diameter.

31. Winding device according to one of Claims 27 to 30, **characterized in** the feed strip can be fed in the primary region of the winding device (18).

32. Winding device according to one of Claims 27 to 30, **characterized in** the feed strip can be fed in the secondary region of the winding device (18).

## Revendications

1. Procédé pour transférer une patte de départ d'une bande de matériau, en particulier d'une bande de papier ou de carton, sur un dispositif d'enroulement (18) qui enroule la bande de matériau sur un tambour (20), dans lequel la bande de matériau et la patte de départ sont passées sur un tambour de support (22) et un interstice d'enroulement (24) est formé entre le tambour de support (22) et le tambour (20),
**caractérisé en ce que** lors du transfert de la patte de départ, la force linéaire (LK) dans l'interstice d'enroulement (24) est réglée à une valeur plus élevée dans la zone de la patte de départ que dans la partie restante de l'interstice d'enroulement (24).

2. Procédé selon la revendication 1, **caractérisé en ce que** l'une des deux bordures latérales de la patte de départ est guidée dans l'interstice d'enroulement (24) et **en ce que** dans la partie restante concernée de l'interstice d'enroulement (24), la force linéaire (LK) est réglée à une valeur plus élevée que dans l'autre bordure latérale.

3. Procédé selon la revendication 2, **caractérisé en ce que** dans l'autre bordure latérale, la force linéaire (LK) est réglée à la valeur zéro.

4. Procédé selon les revendications 2 ou 3, **caractérisé en ce que** la force linéaire (Lκ) est réglée à des valeurs différentes sur le côté de guidage et sur le côté d'entraînement de l'interstice d'enroulement (24) et est réglée à une valeur plus élevée du côté de la patte de départ.

5. Procédé selon l'une des revendications précédentes, **caractérisé en ce que** dans l'interstice d'enroulement (24), la force linéaire (LK) est réglée par l'intermédiaire d'un tambour (20) déplaçable ou ajustable.

6. Procédé selon la revendication 5, **caractérisé en ce que** dans la zone de la patte de départ, le tambour (20) est comprimé plus fort contre le tambour de support (22) que dans la partie restante de l'interstice d'enroulement (24).

7. Procédé selon les revendications 5 ou 6, **caractérisé en ce que** le tambour (20) est placé obliquement par rapport au tambour de support (22).

8. Procédé selon l'une des revendications 5 à 7, **caractérisé en ce qu'**il utilise un tambour de support (22) fixe.

9. Procédé selon l'une des revendications 5 à 8, **caractérisé en ce que** la patte de départ est amenée dans la partie primaire du dispositif d'enroulement (18).

10. Procédé selon l'une des revendications 5 à 8, **caractérisé en ce que** la patte de départ est amenée dans la partie secondaire du dispositif d'enroulement (18).

11. Procédé selon l'une des revendications 1 à 4, **caractérisé en ce que** la force linéaire (LK) est ajustée dans l'interstice d'enroulement (24) par un tambour de support (22) déplaçable ou ajustable.

12. Procédé selon la revendication 11, **caractérisé en ce que** dans la zone de la patte de départ, le tambour de support (22) est repoussé plus fortement contre le tambour (20) que dans la partie restante de l'interstice d'enroulement (24).

13. Procédé selon les revendications 11 ou 12, **caractérisé en ce que** le tambour de support (22) est placé obliquement par rapport au tambour (20).

14. Procédé selon l'une des revendications 11 à 13, **caractérisé en ce que** le tambour (20) est fixe ou peut être déplacé pour compenser l'augmentation du diamètre d'enroulement.

15. Procédé selon l'une des revendications 11 à 14, **caractérisé en ce que** le ruban de départ est guidé dans la partie primaire du dispositif d'enroulement (18).

16. Procédé selon l'une des revendications 11 à 14, **caractérisé en ce que** le ruban de départ est guidé dans la partie secondaire du dispositif d'enroulement (18).

17. Dispositif d'enroulement (18) pour l'enroulement de la bande de matériau, en particulier de la bande de papier ou de carton, sur un tambour (20), dans lequel la bande de matériau est passée sur un tambour de support (22) et un interstice (24) est formé entre le tambour de support (22) et le tambour (20), en particulier destiné à exécuter le procédé selon l'une des revendications précédentes, **caractérisé en ce que** pour transférer une patte de départ de la bande de matériau sur le dispositif d'enroulement (18), la force linéaire (Lκ) dans l'interstice d'enroulement (24) est réglée à une valeur plus élevée dans la zone de la patte de départ que dans la partie restante de l'interstice d'enroulement (24).

18. Dispositif d'enroulement selon la revendication 17, **caractérisé en ce que** l'une des deux bordures latérales de la patte de départ est guidée dans l'interstice d'enroulement (24) et **en ce que** dans la partie restante concernée de l'interstice d'enroulement (24), la force linéaire (LK) est réglée à une valeur plus élevée que dans l'autre bordure latérale.

19. Dispositif d'enroulement selon la revendication 18, **caractérisé en ce que** dans l'autre bordure latérale, la force linéaire (LK) est réglée à la valeur zéro.

20. Dispositif d'enroulement selon les revendications 18 ou 19, **caractérisé en ce que** la force linéaire (Lκ) peut être réglée à des valeurs différentes sur le côté de guidage et sur le côté d'entraînement de l'interstice d'enroulement (24) et peut être réglée à une valeur plus élevée du côté de la patte de départ.

21. Dispositif d'enroulement selon l'une des revendications précédentes, **caractérisé en ce que** dans l'interstice d'enroulement (24), la force linéaire (Lκ) peut être réglée par l'intermédiaire d'un tambour (20) déplaçable ou ajustable.

22. Dispositif d'enroulement selon la revendication 21, **caractérisé en ce que** dans la zone de la patte de départ, le tambour (20) peut être comprimé plus fort contre le tambour de support (22) que dans la partie restante de l'interstice d'enroulement (24).

23. Dispositif d'enroulement selon les revendications 21 ou 22, **caractérisé en ce que** le tambour (20) peut être placé obliquement par rapport au tambour de support (22).

24. Dispositif d'enroulement selon l'une des revendications 21 à 23, **caractérisé en ce que** le tambour de support (22) est fixe.

25. Dispositif d'enroulement selon l'une des revendications 21 à 24, **caractérisé en ce que** la patte de départ peut être amenée dans la partie primaire du dispositif d'enroulement (18).

26. Dispositif d'enroulement selon l'une des revendications 21 à 24, **caractérisé en ce que** la patte de départ peut être amenée dans la partie secondaire du dispositif d'enroulement (18).

27. Dispositif d'enroulement selon l'une des revendications 17 à 20, **caractérisé en ce que** le tambour de support (22) peut être déplacé ou ajusté et **en ce que** la force linéaire dans l'interstice d'enroulement (24) peut être ajustée par l'intermédiaire du tambour de support (22).

28. Dispositif d'enroulement selon la revendication 27, **caractérisé en ce que** dans la zone de la patte de départ, le tambour de support (22) peut être repoussé plus fortement contre le tambour (20) que dans la partie restante de l'interstice d'enroulement (24).

29. Dispositif d'enroulement selon les revendications 27 ou 28, **caractérisé en ce que** le tambour de support (22) peut être placé obliquement par rapport au tambour (20).

30. Dispositif d'enroulement selon l'une des revendications 27 à 29, **caractérisé en ce que** le tambour (20) est fixe ou peut être déplacé pour compenser l'augmentation du diamètre d'enroulement.

31. Dispositif d'enroulement selon l'une des revendications 27 à 30, **caractérisé en ce que** le ruban de départ peut être guidé dans la partie primaire du dispositif d'enroulement (18).

32. Dispositif d'enroulement selon l'une des revendications 27 à 30, **caractérisé en ce que** le ruban de départ peut être guidé dans la partie secondaire du dispositif d'enroulement (18).
